# FASCICULE DE BREVET EUROPEEN

(11) **EP 1 721 544 B1**
(45) Date de publication et mention de la délivrance du brevet: **05.11.2008**
(21) Numéro de dépôt: 06290677.1
(22) Date de dépôt: 26.04.2006
(51) Int. Cl.: A45D 44/02

(54) **Installation de soins esthétiques utilisant un agencement rationalisé**
Einrichtung zur Schönheitsplfege in einer rationellen Anordnung
Beauty care furniture providing an ergonomic arrangement

(30) Priorité: 13.05.2005 FR 0504873
(43) Date de publication de la demande: 15.11.2006
(73) Titulaire: Mondin, Jean-Daniel, 92300 Levallois-Perret (FR); Mondin, Jean-François, 92300 Levallois-Perret (FR)
(72) Inventeur: Mondin, Jean-Daniel, 92300 Levallois-Perret (FR); Mondin, Jean-François, 92300 Levallois-Perret (FR)
(74) Mandataire: Bentz, Jean-Paul

(56) Documents cités:
- DE-A1- 2 946 595
- FR-A- 2 563 437
- GB-A- 881 837
- GB-A- 1 490 381
- US-A- 3 524 256
- US-A- 3 809 977

## Description

L'invention concerne, de façon générale, les matériels utilisés pour les soins esthétiques.

Plus précisément, l'invention concerne une installation de soins esthétiques, comprenant : un lit-banquette présentant au moins une tête et une partie médiane; des appareils de soins, tels que des appareils de stimulation ou d'ionisation, reliés à une source électrique; des accessoires, tels que des électrodes, incluant des cordons d'alimentation et équipant les appareils de soins respectifs; et des organes de commande et/ou de réglage des appareils de soins, les appareils de soins étant dotés d'entrées respectives de signaux de commande et/ou de réglage et de sorties respectives délivrant des signaux de sortie à destination de leurs accessoires respectifs.

Une installation de soin comprenant ces caractéristiques est décrite dans la demande de brevet DE-A-2 946 595.

Les cabines de soins sont en général relativement exiguës.

Or, les appareils utilisés dans une cabine de soins, décrit par exemple dans les brevets US 3 809 977 on GB 881 837, sont traditionnellement dotés de supports individuels fixes ou sur roulettes, disposés entre le lit-banquette et une cloison de la cabine, et reliés à cette cloison pour son alimentation électrique.

Compte tenu de l'encombrement que représente chaque appareil, une cabine de soins ne peut donc recevoir qu'un nombre très limité d'appareils, faute de quoi elle est rapidement encombrée, ce qui limite les déplacements de l'esthéticienne et indispose parfois la clientèle.

De plus, l'esthéticienne doit systématiquement se tourner pour actionner les différents boutons de commande et/ou de réglage des appareils, et pour accéder aux accessoires dont ces appareils sont dotés.

Il résulte de l'ensemble de ces conditions que l'exploitation de cabines de soins peut présenter un inconfort sensible, tant pour l'esthéticienne que pour la clientèle.

Dans ce contexte, la présente invention a pour but d'augmenter l'ergonomie d'exploitation des installations de soins esthétiques.

A cette fin, l'installation de l'invention, par ailleurs conforme à la définition générique qu'en donne le préambule ci-dessus, comprend en outre des premiers moyens de rangement associés au lit-banquette et dans chacun desquels est logé au moins un appareil de soins; des seconds moyens de rangement prévus à la tête du lit-banquette et destinés à accueillir les accessoires; et est essentiellement caractérisée en ce qu'elle comprend un tableau de commande disposé à la tête du lit-banquette et sur lequel sont regroupés les organes de commande et/ou de réglage, ce tableau étant en outre équipé de prises pour le branchement des cordons d'alimentation, et cette installation comprenant en outre des moyens de raccordement disposés sous le lit-banquette pour raccorder respectivement les organes de commande et/ou de réglage du tableau aux entrées correspondantes des appareils, et les prises du tableau aux sorties correspondantes de ces appareils.

Les premiers moyens de rangement, qui peuvent être constitués de caissons ou de tiroirs, sont par exemple montés sous une face inférieure de la partie médiane du lit-banquette.

Les seconds moyens de rangement, qui peuvent être constitués par des tiroirs ou des tablettes, sont par exemple montés sous une face inférieure de la tête du lit-banquette.

Par ailleurs, le tableau de commande peut inclure des organes d'affichage propres à afficher l'état de fonctionnement des différents appareils, ces organes d'affichage étant reliés aux appareils respectifs par les moyens de raccordement.

L'installation de soins de l'invention peut aussi comprendre un écran d'affichage disposé à la tête du lit-banquette et par exemple intégré au tableau de commande.

Cet écran d'affichage peut être constitué par un écran tactile et être raccordé à un système informatique centralisé équipant l'installation.

D'autres caractéristiques et avantages de l'invention ressortiront clairement de la description qui en est faite ci-après, à titre indicatif et nullement limitatif, en référence aux dessins annexés, dans lesquels :
- la figure 1 est une vue partielle en perspective latérale d'une installation conforme à l'invention;
- la figure 2 est un schéma partiel éclaté d'une telle installation;
- la figure 3A est une vue en perspective arrière d'une telle installation;
- la figure 3B est une vue en perspective arrière d'une première variante d'une telle installation; et
- la figure 3C est une vue en perspective arrière d'une deuxième variante d'une telle installation.

Comme annoncé précédemment, l'invention concerne une installation de soins esthétiques comprenant un lit-banquette 1, des appareils de soins 2, des accessoires 3 équipant les appareils de soins respectifs, et des organes 40 de commande et/ou de réglage de ces appareils de soins 2.

Les appareils de soins 2, qui peuvent par exemple comprendre des appareils de stimulation électrique, des appareils d'ionisation ou encore des appareils d'épilation, sont reliés à une source électrique, en général au secteur, au moyen de câbles d'alimentation individuels.

Les accessoires 3 qui équipent les différents appareils 2 sont par exemple constitués d'électrodes ou de résistances chauffantes, et comportent des cordons d'alimentation 31 permettant de les raccorder aux appareils qu'ils équipent.

Chacun de ces appareils de soins 2 est en général doté, d'une part, d'une ou plusieurs entrées 21 destinées à recevoir des signaux de commande et/ou de réglage en provenance d'un ou plusieurs organes 40 de commande et/ou de réglage, et, d'autre part, d'une ou plusieurs sorties 22 sur lesquelles cet appareil délivre des signaux de sortie à destination de l'accessoire 3 ou des accessoires qui l'équipent.

L'installation selon l'invention comprend en outre des espaces de rangement 5 liés au lit-banquette 1 et dédiés aux appareils de soins 2, des espaces de rangement 6 liés au lit-banquette 1 et dédiés aux accessoires 3, un tableau de commande 4, et des liaisons 7 entre le tableau de commande 4 et les différents appareils 2.

Les espaces de rangement 5, dont chacun est destiné à recevoir un ou plusieurs appareils 2, sont par exemple constitués de caissons ou de tiroirs montés sous la face inférieure 120 de la partie médiane 12 du lit-banquette 1.

Les espaces de rangement 6, dont chacun est destiné à recevoir typiquement plusieurs accessoires 3, sont par exemple constitués de tiroirs (figure 3A) ou de tablettes (figure 3B) montés sous la face inférieure 110 de la tête 11 du lit-banquette 1.

Le tableau de commande 4 est disposé à la tête 11 du lit-banquette 1, par exemple sur la tranche supérieure de la tête de lit 11, et regroupe les organes 40 de commande et/ou de réglage des différents appareils 2.

Ce tableau 4 est en outre équipé de prises 41 permettant le branchement des cordons d'alimentation 31, et inclut de préférence des organes d'affichage 42 propres à afficher l'état de fonctionnement des différents appareils 2.

Les différentes liaisons 7, par exemple constituées de câbles de natures éventuellement diverses, sont disposées sous le lit-banquette 1 et fixées, le cas échéant, aux faces inférieures 110 et 120 de ce lit-banquette.

Ces liaisons permettent de raccorder les organes 40 de commande et/ou de réglage du tableau 4 aux entrées correspondantes 21 des appareils, de raccorder les prises 41 du tableau 4 aux sorties correspondantes 22 de ces appareils 2, et de raccorder les organes d'affichage 42 à des sorties spécialisées de ces appareils.

L'installation de l'invention peut être équipée d'une prise multiple unique d'alimentation électrique disposée sous le lit-banquette 1, permettant le branchement électrique simultané de tous les appareils 2, et raccordée au secteur par un câble d'alimentation unique.

Enfin, comme le montre la figure 3C, cette installation peut aussi être équipée d'un écran d'affichage 43 disposé à la tête 11 du lit-banquette 1 et par exemple intégré au tableau de commande 4.

Cet écran est par exemple constitué par un écran plat de type LCD, approximativement carré et d'environ 10 cm de côté.

L'esthéticienne étant assise à l'arrière du lit-banquette 1 fait ainsi face à l'écran 43 et peut donc aisément recevoir des informations transmises sur cet écran.

Par exemple, l'écran 43 peut fournir des informations sur la cliente installée dans le lit-banquette 1, avec son nom et adresse, ses habitudes de consommation et de vie, l'historique des soins déjà pratiqués dans le même institut de beauté, l'historique des produits déjà achetés, un diagnostic de la peau, un diagnostic destiné aux soins du corps, et / ou une fiche de contre-indications médicales.

L'écran peut aussi représenter en vidéo les séquences des soins que l'esthéticienne doit pratiquer. Ce procédé peut ainsi permettre de fiabiliser et harmoniser la pratique des différents soins dans les instituts et compléter utilement les stages de formation suivis par chaque esthéticienne. A cet effet, tout le déroulement de chaque soin avec l'utilisation des produits peut être présenté sur l'écran en temps réel à l'esthéticienne, qui n'a plus qu'à suivre ces indications visuelles le plus fidèlement possible.

L'écran peut également servir à faire parvenir à l'esthéticienne des informations gérées par un système informatique centralisé équipant l'installation et auquel l'écran 43 est raccordé par câble informatique ou système Wi-Fi, ces informations concernant par exemple le futur planning de l'esthéticienne, ses clientes, les soins qu'elle doit assurer, ou pouvant être constitués de messages urgents.

Il est également possible de prévoir que l'écran 43 soit constitué par un écran tactile, auquel cas il sert de terminal informatique et permet alors une circulation d'informations depuis la cabine de soins vers le système informatique centralisé.

Par exemple, chaque soin pratiqué dans la cabine ou chaque produit choisi en cabine par une cliente peut être identifié par l'esthéticienne sur l'écran 43, l'information correspondante étant transmise à la caisse de l'institut de beauté pour permettre l'établissement automatique de la facture concernant les soins pratiqués sur cette cliente et les produits achetés par elle.

## Revendications

1. Installation de soins esthétiques, comprenant : un lit-banquette (1) présentant au moins une tête (11) et une partie médiane (12); des appareils de soins (2), tels que des appareils de stimulation ou d'ionisation, reliés à une source électrique; des accessoires (3), tels que des électrodes, incluant des cordons d'alimentation (31) et équipant les appareils de soins respectifs (2); et des organes (40) de commande et/ou de réglage des appareils de soins, les appareils de soins (2) étant dotés d'entrées respectives (21) de signaux de commande et/ou de réglage et de sorties respectives (22) délivrant des signaux de sortie à destination de leurs accessoires respectifs (3), **caractérisée en ce qu'**elle comprend en outre des premiers moyens de rangement (5) associés au lit-banquette (1) et dans chacun desquels est logé au moins un appareil de soins (2); des seconds moyens de rangement (6) prévus à la tête (11) du lit-banquette (1) et destinés à accueillir les accessoires (3); et un tableau de commande (4) disposé à la tête (11) du lit-banquette (1) et sur lequel sont regroupés les organes (40) de commande et/ou de réglage, ce tableau (4) étant en outre équipé de prises (41) pour le branchement des cordons d'alimentation (31), et cette installation comprenant en outre des moyens de raccordement (7) disposés sous le lit-banquette (1) pour raccorder respectivement les organes (40) de commande et/ou de réglage du tableau (4) aux entrées correspondantes (21) des appareils, et les prises (41) du tableau (4) aux sorties correspondantes (22) de ces appareils (2).

2. Installation de soins suivant la revendication 1, **caractérisée en ce que** les premiers moyens de rangement (5) sont constitués de caissons ou de tiroirs.

3. Installation de soins suivant l'une quelconque des revendications précédentes, **caractérisée en ce que** les premiers moyens de rangement (5) sont montés sous une face inférieure (120) de la partie médiane (12) du lit-banquette (1).

4. Installation de soins suivant l'une quelconque des revendications précédentes, **caractérisée en ce que** les seconds moyens de rangement (6) sont constitués par des tiroirs ou des tablettes.

5. Installation de soins suivant l'une quelconque des revendications précédentes, **caractérisée en ce que** les seconds moyens de rangement (6) sont montés sous une face inférieure (110) de la tête (11) du lit-banquette (1).

6. Installation de soins suivant l'une quelconque des revendications précédentes, **caractérisée en ce que** le tableau (4) inclut des organes d'affichage (42) propres à afficher l'état de fonctionnement des différents appareils (2), ces organes d'affichage (42) étant reliés aux appareils respectifs (2) par les moyens de raccordement (7).

7. Installation de soins suivant l'une quelconque des revendications précédentes, **caractérisée en ce qu'**elle comprend un écran d'affichage (43) disposé à la tête (11) du lit-banquette (1).

8. Installation de soins suivant la revendication 7, **caractérisée en ce que** l'écran d'affichage (43) est intégré au tableau de commande (4).

9. Installation de soins suivant la revendication 7 ou 8, **caractérisée en ce que** ledit écran d'affichage (43) est constitué par un écran tactile.

10. Installation de soins suivant l'une quelconque des revendications 7 à 9, **caractérisée en ce qu'**elle comprend un système informatique centralisé auquel est raccordé ledit écran d'affichage (43).

## Claims

1. Beauty treatment installation comprising: a couch (1) having at least one head (11) and a middle part (12); treatment appliances (2), such as stimulation or ionisation appliances, connected to an electrical source; accessories (3), such as electrodes, including supply leads (31) and equipping the respective treatment appliances (2); and devices (40) for controlling and/or adjusting the treatment appliances, the treatment appliances (2) being provided with respective inputs (21) for control and/or adjustment signals and respective outputs (22) delivering output signals intended for their respective accessories (3), **characterised in that** it also comprises first storage means (5) associated with the couch (1) and in each of which there is housed at least one treatment appliance (2); second storage means (6) provided at the head (11) of the couch (1) and intended to accommodate the accessories (3); and a control panel (4) disposed at the head (11) of the couch (1) and on which the control and/or adjustment devices (40) are grouped together, this panel (4) also being equipped with sockets (41) for connecting the supply leads (31), and this installation also comprising connection means (7) disposed under the couch (1) for connecting respectively the control and/or adjustment devices (40) of the panel (4) to the corresponding inputs (21) of the appliances, and the sockets (41) of the panel (4) to the corresponding outputs (22) of these appliances (2).

2. Treatment installation according to claim 1, **characterised in that** the first storage means (5) consist of boxes or drawers.

3. Treatment installation according to any one of the preceding claims, **characterised in that** the first storage means (5) are mounted under a bottom face (120) of the middle part (12) of the couch (1).

4. Treatment installation according to any one of the preceding claims, **characterised in that** the second storage means (6) are formed by drawers or shelves.

5. Treatment installation according to any one of the preceding claims, **characterised in** the second storage means (6) are mounted under a bottom face (110) of the head (11) of the couch (1).

6. Treatment installation according to any one of the preceding claims, **characterised in that** the panel (4) includes display components (42) able to display the operating state of the various appliances (2), these display components (42) being connected to the respective appliances (2) by the connection means (7).

7. Treatment installation according to any one of the preceding claims, **characterised in that** it comprises a display screen (43) disposed at the head (11) of the couch (1) .

8. Treatment installation according to claim 7, **characterised in that** the display screen (43) is integrated in the control panel (4).

9. Treatment installation according to claim 7 or 8, **characterised in that** the said display screen (43) consists of a touch screen.

10. Treatment installation according to any one of claims 7 to 9, **characterised in that** it comprises a centralised computer system to which the said display screen (43) is connected.

## Patentansprüche

1. Einrichtung zur Schönheitspflege mit: einer Liege (1), die wenigstens einen Kopf (11) und einen Mittelteil (12) aufweist; Pflegegeräte (2), wie Geräte zur Stimulation oder zur Ionisation, die mit einer Spannungsquelle verbunden sind; Zubehörteile (3), wie Elektroden, die Anschlusskabel (31) umfassen, und die jeweiligen Pflegegeräte (2) bestücken; und Elemente (40) zur Steuerung und/oder Regelung der Pflegeräte, wobei die Pflegegeräte (2) mit jeweiligen Eingängen (21) für Steuer- und/oder Regelungssignale und jeweiligen Ausgängen (22) versehen sind, die Ausgangssignale für ihre jeweiligen Zubehörteile (3) liefern, **dadurch gekennzeichnet, dass** diese ferner umfasst erste Anordnungselemente (5), die der Liege (1) zugeordnet sind und in denen jeweils wenigstens ein Pflegegerät (2) aufgenommen ist; zweite Anordnungselemente (6), die am Kopf (11) der Liege (1) vorgesehen sind und dazu bestimmt sind, die Zubehörteile (3) aufzunehmen; und eine Steuertafel (4), die am Kopf (11) der Liege (1) angeordnet ist und auf welcher die Elemente (40) zur Steuerung und/oder Regelung zusammengefasst sind, wobei diese Tafel (4) ferner mit Buchsen (41) für den Anschluss der Anschlusskabel (31) versehen ist, und diese Einrichtung umfasst ferner eine Verbindungseinrichtung (7), die unter der Liege (1) angeordnet ist, um jeweils die Elemente (40) zur Steuerung und/oder Regelung der Tafel (4) mit den jeweiligen Eingängen (21) der Geräte und die Buchsen (41) der Tafel (4) mit den korrespondierenden Ausgängen (22) dieser Geräte (2) zu verbinden.

2. Pflegeeinrichtung nach Anspruch 1, **dadurch gekennzeichnet, dass** die ersten Anordnungselemente (5) aus Behältern oder Schubläden gebildet werden.

3. Pflegeeinrichtung nach einem der vorhergehenden Ansprüche, **dadurch gekennzeichnet, dass** die ersten Anordnungselemente (5) unter einer Innenfläche (120) des Mittelteils (12) der Liege (1) angebracht sind.

4. Pflegeeinrichtung nach einem der vorhergehenden Ansprüche, **dadurch gekennzeichnet, dass** die zweiten Anordnungselemente (6) durch Schubläden oder Tabletts gebildet werden.

5. Pflegeeinrichtung nach einem der vorhergehenden Ansprüche, **dadurch gekennzeichnet, dass** die zweiten Anordnungselemente (6) unter einer Unterfläche (110) des Kopfes (11) der Liege (1) angebracht sind.

6. Pflegeeinrichtung nach einem der vorhergehenden Ansprüche, **dadurch gekennzeichnet, dass** die Tafel (4) Anzeigeelemente (42) umfasst, die dazu geeignet sind, den Betriebszustand der verschiedenen Geräte (2) anzuzeigen, wobei diese Anzeigeelemente (42) mit den jeweiligen Geräten (2) durch die Verbindungselemente (7) verbunden sind.

7. Pflegeeinrichtung nach einem der vorhergehenden Ansprüche, **dadurch gekennzeichnet, dass** diese einen Monitor (43) umfasst, der am Kopf (11) der Liege (1) angeordnet ist.

8. Pflegeeinrichtung nach Anspruch 7, **dadurch gekennzeichnet, dass** der Monitor (43) in die Steuertafel (4) integriert ist.

9. Pflegeeinrichtung nach Anspruch 7 oder 8, **dadurch gekennzeichnet, dass** der Monitor (43) durch einen taktilen Schirm gebildet wird.

10. Pflegeeinrichtung nach einem der Ansprüche 7 bis 9, **dadurch gekennzeichnet, dass** diese ein zentralisiertes Informatiksystem umfasst, mit welchem der Monitor (43) verbunden ist.
